# EUROPÄISCHE PATENTSCHRIFT

(11) **EP 3 111 094 B1**
(45) Veröffentlichungstag und Bekanntmachung des Hinweises auf die Patenterteilung: **17.01.2018**
(21) Anmeldenummer: 14828026.6
(22) Anmeldetag: 18.12.2014
(51) Int. Cl.: F04D 19/00, F04D 29/66, F04D 29/70

(54) **STRÖMUNGSGLEICHRICHTER SOWIE LÜFTERANORDNUNG MIT STRÖMUNGSGLEICHRICHTER**
FLOW RECTIFIER AND FAN ASSEMBLY HAVING A FLOW RECTIFIER
REDRESSEUR DE FLUX ET DISPOSITIF VENTILATEUR ÉQUIPÉ D'UN REDRESSEUR DE FLUX

(30) Priorität: 24.02.2014 DE 102014102370
(43) Veröffentlichungstag der Anmeldung: 04.01.2017
(73) Patentinhaber: Ebm-Papst St. Georgen GmbH & CO. KG, 78112 St. Georgen (DE)
(72) Erfinder: KIENZLER, Andreas, 78048 Villingen-Schwenningen (DE); SIEGER, Tobias, 78187 Geisingen (DE)
(74) Vertreter: Patentanwälte Behrmann Wagner PartG mbB
(86) Internationale Anmeldenummer: PCT/EP2014/078517
(87) Internationale Veröffentlichungsnummer: WO 2015/124237

(56) Entgegenhaltungen:
- EP-A1- 2 196 739
- EP-A2- 2 123 917
- DE-U1-202010 010 623
- DE-U1-202012 103 921
- US-A1- 2013 052 000

## Beschreibung

Die Erfindung betrifft einen Strömungsgleichrichter für eine Strömungseintrittsöffnung einer Lüfteranordnung gemäß dem Oberbegriff des Anspruchs 1 sowie eine Lüfteranordnung, bevorzugt eine Rohrlüfteranordnung gemäß Anspruch 15. Besonders bevorzugt handelt es sich bei der Lüfteranordnung um eine Lüfteranordnung, bei der die Zuströmung hauptsächlich axial gerichtet ist, wie dies insbesondere bei Rohrlüfteranordnungen der Fall ist.

Aus der EP 0 547 253 B1 ist ein Strömungsgleichrichter für einen Lüfter bekannt, der eine von Gitterstegen gebildete Gitterstruktur aufweist, deren saugseitige Außenfläche in einer Radialebene angeordnet ist. Die Gitterstruktur des bekannten Strömungsgleichrichters wird gemäß dem Ausführungsbeispiel nach Fig. 1 der Druckschrift von sich in radialer Richtung erstreckenden Radialstegen sowie diese kreuzenden, sich in Umfangsrichtung erstreckenden und konzentrisch angeordneten Umfangsstegen gebildet. Die Radialstege laufen sternförmig auf eine zentrische Einlassöffnung zu, die von einem Umfangssteg in radialer Richtung begrenzt ist. Nachteilig bei dem bekannten Strömungsgleichrichter ist ein hoher Druckverlust, der zu einer hohen Leistungsaufnahme des Lüfters führt. Darüber hinaus scheint der bekannte Strömungsgleichrichter hinsichtlich einer Minimierung der tiefenfrequenten Schaufeldrehtöne verbesserungsbedürftig.

Ein alternativer Strömungsgleichrichter ist in der DE 1 052 624 beschrieben. Der bekannte Strömungsgleichrichter umfasst sternförmig angeordnete Leitbleche, die gemäß einem Ausführungsbeispiel auf einen Führungskörper eines Laufrades zulaufen, wobei der Führungskörper axial eine Austrittsöffnung des Strömungsgleichrichters durchsetzt. Bei dem Führungskörper handelt es sich um ein von den Leitblechen separates Bauteil, welches von den Leitblechen getragen wird. Bei einer anderen Ausführung treffen sich die radial sowie axial verlaufenden Leitbleche in einem zentralen Treffpunkt. Gemäß einer weiteren alternativen Ausführungsform begrenzen die Leitbleche eine zentrische Eintrittsöffnung.

Bei den aus der vorgenannten Druckschrift bekannten Strömungsgleichrichtern wird der Geräuschpegel im tieffrequenten Bereich der Schaufeltöne nicht ausreichend reduziert.

Aus der EP 2 123 917 A2 ist ein Strömungsgleichrichter bekannt dessen Höhenmantelfläche die Form eines dreidimensionalen geometrischen Körpers aufweist.

Die US 2013/0052000 A1 beschreibt einen Strömungsgleichrichter mit einer Kappe, die gegenüber einer restlichen Höhenmantelfläche sprungartig versetzt ist - es handelt sich dabei um ein Element, welches am Strömungsaustritt plaziert wird. Die axiale Verlängerung der Zylinderfläche der Kappe dient dazu, die Strömung in diesem Bereich zwischen einem innersten, axial stehenden Kreisring und der Kappe optimiert zu führen.

Die EP 2 196 739 A1 beschäftigt sich ebenfalls mit Strömungsgleichrichtern.

Ausgehend von dem vorgenannten Stand der Technik liegt der Erfindung die Aufgabe zugrunde, einen insbesondere für Rohrlüfteranordnungen oder allgemein Lüfteranordnungen mit größtenteils axial gerichteter Zuströmung geeigneten Strömungsgleichrichter anzugeben, der Turbulenzen in der Zuströmung und das tieffrequente Drehtongeräusch reduziert, bevorzugt bei minimiertem Druckverlust des Strömungsgleichrichters. Ferner besteht die Aufgabe darin, eine Lüfteranordnung, insbesondere eine Rohrlüfteranordnung mit einem solchen Strömungsgleichrichter anzugeben.

Diese Aufgabe wird hinsichtlich des Strömungsgleichrichters mit den Merkmalen des Anspruchs 1 und hinsichtlich der Lüfteranordnung mit den Merkmalen des Anspruchs 15 gelöst. Vorteilhafte Weiterbildungen der Erfindung sind in den Unteransprüchen angegeben.

Die Erfindung hat erkannt, dass insbesondere bei dem Einsatz von Strömungsgleichrichtern im Zusammenhang mit Lüfteranordnungen mit hauptsächlich axial gerichteter Zuströmung, wie insbesondere Rohrlüfteranordnungen, eine zentrische Eintrittsöffnung des Strömungsgleichrichters nachteilig ist im Hinblick auf eine optimierte Geräuschsreduzierung der Drehtöne im tieffrequenten Bereich. Dies ist nach Auffassung der Anmelderin darauf zurückzuführen, dass durch die im Stand der Technik vorgesehene zentrische Einströmöffnung noch nennenswerte, ungleichgerichtete Strömungsanteile in Richtung Lüfterrad strömen können. Anstelle einer Einströmöffnung ist daher bei einem nach dem Konzept der Erfindung ausgebildeten Strömungsgleichrichter ein geschlossener von einer Längsmittelachse des Strömungsgleichrichters durchsetzter Zentralabschnitt vorgesehen, der nicht durchströmbar ist, so dass sämtliche angesaugte Luft durch die von sich kreuzenden Gitterstegen einer Gitterstruktur begrenzten Gitteröffnungen gezwungen wird. Die Ausbildung der Gitteröffnungen ist dabei ein weiteres wesentliches Merkmal des erfindungsgemäßen Strömungsgleichrichters - für ein optimierte Gleichrichtung und dadurch optimierte Drehtongeräuschminimierung im tieffrequenten Bereich ist es nämlich vorteilhaft, dass die Gitteröffnungen nicht wie teilweise im Stand der Technik nur von sich in radialer Richtung erstreckenden Leitfinnen begrenzt werden, sondern dass die Gitteröffnungen allseitig geschlossen sind bzw. von sich kreuzenden Gitterstegen begrenzt sind, die eine Gitterstruktur bilden, insbesondere jeweils von zwei in radialer und ggf. sich zusätzlich in axialer Richtung erstreckenden Radialstegen sowie von zwei sich in Umfangsrichtung erstreckenden Gitterstegen. Anders ausgedrückt ist es also wesentlich, dass die (Gitter-) Öffnungen in einer Gitterstruktur vorgesehen sind und nicht ausschließlich von sternenförmig verlaufenden Leitblechen begrenzt sind. Noch anders ausgedrückt weist der nach dem Konzept der Erfindung ausgebildete Strömungsgleichrichter einen bezogen auf die axiale Projektionsfläche geschlossenen zentrischen Bereich auf, der umgeben ist von einer Vielzahl von Gitteröffnungen, die jeweils von mehreren sich kreuzenden Gitterstäben begrenzt sind. Bevorzugt sind die Gitteröffnungen dabei jeweils von vier Kreuzungspunkten begrenzt.

Im Hinblick auf die konkrete Ausgestaltung des geschlossenen Zentralabschnittes gibt es unterschiedliche Möglichkeiten. Jedenfalls ist der zentrische Zentralabschnitt axial beabstandet von der Austrittsöffnung, genauer einem Mittelpunkt der Austrittsöffnung, wobei es besonders bevorzugt ist, wenn sich eine Längsmittelachse durch den Zentralabschnitt und den Mittelpunkt der Austrittsöffnung erstreckt, wobei noch weiter bevorzugt diese Längsmittelachse im montierten Zustand des Strömungsgleichrichters mit einer Rotationsachse eines zugeordneten Lüfters einer Lüfteranordnung axial fluchtet.

Im Hinblick auf die konkrete Ausgestaltung des geschlossenen Zentralabschnittes gibt es, wie angedeutet, unterschiedliche Möglichkeiten. Grundsätzlich ist es denkbar, diesen als von der Gitterstruktur separates Abdeckteil auszubilden, welches von zumindest einer Axialseite her eine zentrische Öffnung verschließt und/oder einen Gitterstrukturabschnitt überdeckt. Ganz besonders bevorzugt ist es, wenn die Gitterstege fest mit dem geschlossenen Zentralabschnitt verbunden sind, wobei es besonders bevorzugt ist, insbesondere im Hinblick auf eine Ausbildung des Strömungsgleichrichters als Kunststoffspritzgussteil, wenn die Gitterstege einteilig mit dem geschlossenen Zentralabschnitt ausgebildet sind. Insbesondere bei einer letztgenannten Variante kann, wie später noch erläutert werden wird, der geschlossene Zentralabschnitt als Anspritzfläche bzw. Anspritzstelle genutzt werden.

Insgesamt eignet sich der nach dem Konzept der Erfindung ausgebildete Strömungsgleichrichter, wie erwähnt, für Lüftersysteme mit hauptsächlich axialer Zuströmung, wie Rohrlüfteranordnungen. Optimiert ist der Strömungsgleichrichter dabei insbesondere für kleine bis sehr kleine Baugrößen von Lüfteranordnungen, insbesondere mit Lüfterraddurchmessern aus einem Bereich zwischen 10mm und 220mm, vorzugsweise zwischen 10mm und 120mm und/oder für Lüfter mit einem Fördervolumenstrom zwischen 0,5³/h und 50m³/h. Bei einer Ausbildung zumindest der Gitterstruktur und des geschlossenen Zentralabschnitts als, insbesondere gemeinsames Spritzgussteil können die Gitterstege zur Minimierung von Druckverlusten dünnstmöglich ausgestaltet werden.

Wie bereits erwähnt ist es besonders bevorzugt, wenn der geschlossene Zentralabschnitt einstückig ausgebildet ist mit den Gitterstegen, was bevorzugt durch die Ausbildung des Zentralabschnittes zusammen mit der Gitterstruktur als ein gemeinsames Kunststoffspritzgussteil möglich ist, Besonders bevorzugt ist der gesamte Strömungsgleichrichter als Kunststoffspritzgussteil ausgebildet. Alternativ ist es denkbar, dass der Zentralabschnitt von einem von den Gitterstegen separaten Abdeckteil gebildet ist, welches in einem Bauteil des Strömungsgleichrichters, insbesondere an der Gitterstruktur, beispielsweise durch Verschrauben, Verrasten oder auf sonstige Weise festgelegt ist. Bevorzugt überdeckt in diesem Fall der Zentralabschnitt entweder eine zentrische Eingangsöffnung innerhalb der Gitterstruktur oder überdeckt einen Gitterstrukturabschnitt.

Ebenfalls besteht eine Möglichkeit zur Ausbildung des geschlossenen Zentralabschnitts darin, diesen von einem Treffpunkt mehrerer, bevorzugt sternförmig in dem Treffpunkt zusammenlaufender Gitterstege zu bilden, wobei es sich bei den Gitterstegen bevorzugt um Radialstege handelt, die sich, wie später noch erläutert werden wird, zusätzlich auch in axialer Richtung erstrecken können, insbesondere dann, wenn die Gitterstruktur, wie ebenfalls später noch erläutert werden wird die Hüllmantelfläche eines dreidimensionalen geometrischen Körpers begrenzt. Selbstverständlich ist der Zentralabschnitt vorstehender Ausführungsvariante nicht punktförmig - vielmehr ist das Merkmal so zu verstehen, dass die Fläche des Zentralabschnittes nur gebildet wird von den sich treffenden Gitterstegen in Abgrenzung zu einer alternativen Ausführungsform, bei der der geschlossene Zentralabschnitt eine größere Querschnittsflächenerstreckung aufweist und die Gitterstege mit Abstand zu einer Längsmittelachse des Strömungsgleichrichters am Außenumfang des Zentralabschnittes anstoßen, insbesondere enden.

Wie bereits angedeutet ist erfindungsgemäß vorgesehen, dass die saugseitige Außenseite der Gitterstruktur die Hüllmantelfläche eines dreidimensionalen geometrischen Körpers begrenzt (eine Hüllmantelfläche deshalb, da die "Mantelfläche" im konkreten Fall von den Gitteröffnungen durchlöchert ist). Anders ausgedrückt würde die Gitterstruktur, wenn die von dieser begrenzten Gitteröffnungen ausgefüllt bzw. nicht verbunden wären zusammen mit den dann ausgefüllten Bereichen die Mantelfläche eines dreidimensionalen geometrischen Körpers bilden, wobei dieser dreidimensionale Körper besonders bevorzugt in Richtung der Saugseite konvex gewölbt oder in die entgegengesetzte Richtung konkav gewölbt ist. Bevorzugt ist der Krümmungsradius der konvex oder konkav gewölbten Gitterstruktur aus einem Wertebereich zwischen 5mm und 120mm, vorzugsweise zwischen 5mm und 60mm gewählt. Grundsätzlich gilt, dass es bevorzugt ist, wenn der Krümmungsradius zumindest näherungsweise dem halben Durchmesser des Strömungsgleichrichters entspricht. Besonders zweckmäßig ist es dabei, wenn vorgenannter dreidimensionaler Körper, dessen Hüllmantelfläche bzw. Hüllmantelkontur von der Gitterstruktur begrenzt, wird ein Kugelabschnittsstumpf ist, d.h. die Mantelfläche hat bevorzugt die Kontur einer nicht mehr vollständigen Kugelkalotte, von der ein endseitiger Kugelkalottenabschnitt entfernt wurde - anders ausgedrückt handelt es sich bei einem Kugelabschnittsstumpf um eine Kugelscheibe mit parallelen End- bzw. Grundflächen. Alternativ ist es denkbar, dass der vorgenannte dreidimensionale geometrische Körper als Kegelstumpf oder als Pyramidenstumpf ausgebildet ist, wobei der Pyramidenstumpf n-seitig ist und n≥3, insbesondere 4, 6, 8 oder 12 ist. Ganz besonders bevorzugt ist eine Grundfläche des dreidimensionalen Körpers kreisförmig ausgebildet.

Die Hüllmantelfläche weist erfindungsgemäß einen unstetigen Verlauf auf. Dabei weist die Hüllmantelfläche zwei radial benachbarte Ringabschnitte auf, die über einen unstetigen Verbindungsabschnitt miteinander verbunden sind. Bevorzugt stehen in dem Verbindungsabschnitt Gitterstege nach außen vor.

Die Gitterstruktur sorgt dabei für eine Vergleichmäßigung der Zuströmung, indem Turbulenzen abgebaut werden. Durch die von den Gitterstäben gebildeten Wände werden Geschwindigkeitsschwankungen senkrecht zur Hauptströmungsrichtung behindert. Über den Abstand der Wände zueinander kann diese Beeinflussung gesteuert werden, wobei es gleichzeitig darauf ankommt und vorteilhaft ist, dass der durch die erfindungsgemäße Gitterstruktur bewirkte Druckverlust minimiert wird.

Auch im Hinblick auf die Geometrie des geschlossenen Zentralabschnittes gibt es unterschiedliche Realisierungsformen. Im einfachsten Fall ist der Zentralabschnitt flachscheibenförmig bzw. ist der Zentralabschnitt als Flachabschnitt ausgebildet, insbesondere mit einer saugseitigen Außenoberfläche, die in einer Radialebene angeordnet also eben ist. Alternativ ist die saugseitige Oberfläche des geschlossenen Zentralabschnittes als Mantelfläche eines dreidimensionalen geometrischen Körpers ausgebildet, der bevorzugt in Richtung der Saugseite konvex oder in die entgegengesetzte Axialrichtung gewölbt, d.h. konkav ausgeformt ist. Möglich ist die Ausbildung der saugseitigen Oberfläche als Mantelfläche eines Kugelabschnitts, eines Kugelabschnittsstumpfes, eines Kegels, eines Kegelstumpfes, einer Pyramide oder eines Pyramidenstumpfes, wobei die Pyramide wiederum n-seitig ausgebildet ist wobei n≥3, vorzugsweise 4, 6, 8 oder 12 ist.

Durch die dreidimensionale Ausformung in Kombination mit der Gitterstruktur kann bei minimiertem Druckverlust eine optimierte Geräuschsreduzierung des Drehtongeräuschs erreicht werden.

Als besonders vorteilhaft hat es sich erwiesen, wenn die axiale Projektionsfläche des Zentralabschnittes nicht größer ist als die axiale Projektionsfläche eines Nabenabschnitts bzw. einer Nabe des Lüfterrades. Mit anderen Worten ist es von Vorteil, wenn der geschlossene Zentralabschnitt bevorzugt kleiner oder maximal kongruent mit der Projektionsfläche der Nabe des Lüfterrades ist.

Als besonders zweckmäßig hat es sich herausgestellt, wenn eine axiale Höhe H des Strömungsgleichrichters, die bevorzugt gemessen wird ausgehend von der Saugseite des Zentralabschnittes, in Abhängigkeit des Durchmessers der Austrittsöffnung gewählt wird, wobei bevorzugt das Verhältnis gilt: 0,5 ≤H/D_{A}≤0,5. Dabei entspricht der Durchmesser D_{A} der Austrittsöffnung bevorzugt zumindest näherungsweise dem Durchmesser eines Lüfterrades in einer den entsprechend ausgebildeten Strömungsgleichrichter umfassenden Lüfteranordnung.

Vorstehende Ausführungsform ist von Vorteil bei der erfindungsgemäßen Realisierungsform des Strömungsgleichrichters, bei welcher die saugseitige Außenfläche der Gitterstruktur die Hüllmantelstruktur des dreidimensionalen geometrischen Körpers begrenzt.

Als besonders vorteilhaft im Hinblick auf die Geräuschreduzierung im tieffrequenten Bereich hat sich herausgestellt, wenn die die Gitterstruktur bildenden Gitterstege von sich in radialer und bei einer dreidimensionalen Ausgestaltung der saugseitigen Außenfläche der Gittestruktur auch in axialer Richtung erstreckenden Radialstege sowie von sich in Umfangsrichtung um den Zentralabschnitt herum erstreckenden, die Radialstege vorzugsweise in einem Winkel von 90°±10° Abweichung schneidenden Umfangsstegen gebildet wird oder wenn die Gitterstege derartige Radialstege und Umfangsstege umfassen. Dabei ist es besonders bevorzugt, wenn die vorgenannten Radialstege radial außen auf einen umlaufenden, vorzugsweise kreisförmigen Randsteg oder Rohrabschnitt treffen, wobei noch weiter bevorzugt der Randsteg oder Rohrabschnitt gleichzeitig einen Austrittsöffnungsrand bildet, der die Austrittsöffnung begrenzt. Idealerweise ist vorgenannter Randsteg kreisringförmig konturiert.

Besonders zweckmäßig ist es, wenn die Umfangsstege konzentrisch angeordnet sind, wobei bei einer ersten Ausführungsvariante der Radialabstand von jeweils benachbarten Umfangsstegen für alle Umfangsstegpaarungen gleich ist. Alternativ kann der Radialabstand von Umfangsstegen variieren.

Idealerweise ist die Tiefenerstreckung der Umfangsstege nicht exakt axial ausgerichtet, sondern die Umfangsstege sind gegenüber einer Axialen geneigt, insbesondere konisch konturiert, ganz besonders bevorzugt derart, dass die Umfangsstege die angesaugte Luft in Richtung einer Längsmittelachse umlenken. Ganz besonders bevorzugt ist es dabei, wenn eine Mehrzahl von Umfangsstegen in der Art von ineinander geschachtelten, sich axial verjüngenden Trichtern ausgebildet bzw. angeordnet sind.

Auch im Hinblick auf die Ausbildung und Ausrichtung der Radialstege gibt es unterschiedliche Möglichkeiten. So ist es denkbar, dass die Radialstege als radial durchgehende, d.h. sich von dem geschlossenen Zentralabschnitt durchgehend in radialer und vorzugsweise gleichzeitig auch axialer Richtung erstrecken, um dann radial außen vorzugsweise in dem vorerwähnten Randsteg oder Rohrabschnitt zu münden. Alternativ ist es denkbar, dass über einen der Umfangsstege voneinander beabstandete Radialstege in Umfangsrichtung zueinander versetzt angeordnet sind, insbesondere um hierdurch mit unterschiedlichen Radialpositionen Gitteröffnungen mit zumindest näherungsweise gleicher Querschnittsfläche zu bilden bzw. zu begrenzen.

So liegt es im Rahmen einer vorteilhafter Weiterbildung der Erfindung, dass die, bevorzugt näherungsweise trapezförmigen, Querschnittsflächen der meisten Gitteröffnungen, vorzugsweise sämtliche Gitteröffnungen gleich groß sind, was durch Variation der Radialabstände von Umfangsstegen und/oder durch Variation der Teilung der Radialstege in Abhängigkeit von deren Radialposition realisiert werden kann.

Dabei variiert die Anzahl von in Umfangsrichtung ringförmig nebeneinander angeordneter Öffnungen in Abhängigkeit der Radialposition, so dass in einem ersten, radial weiter innen gelegenen Ring von in Umfangsrichtung nebeneinander angeordneten Gitteröffnungen weniger Gitteröffnunggen vorgesehen sind als in einem radial weiter außen angeordneten, vorzugsweise durch einen Umfangssteg beabstandeten Ring von Gitteröffnungen, wobei es besonders bevorzugt ist, wenn die in Umfangsrichtung gemessene mittlere Gitterweite in unterschiedlichen Ringen von Gitteröffnungen gleich ist. Zur Erzielung gleicher oder ungleicher Öffnungsquerschnitte kann zusätzlich oder alternativ der Abstand der Umfangsstege variiert werden. Der Radialabstand der Umfangsstege kann von Umfangssteg zu Umfangssteg gleich groß sein oder unterschiedlich groß.

Ganz besonders bevorzugt ist eine Ausführungsform, bei welcher die Gitteröffnungen in einem ersten Ring vor den Umfangsrichtungen nebeneinander angeordneten Gitteröffnungen eine Teilung aufweisen, die unterschiedlich ist von der Teilung der Gitteröffnung eines radial benachbarten Rings von den Umfangsrichtungen nebeneinander angeordneter Gitteröffnungen, insbesondere, jedoch nicht zwingend, um Gitteröffnungen mit der gleichen Querschnittsfläche zu erhalten. Mit anderen Worten ist es besonders bevorzugt, wenn die über einen Umfangssteg radial voneinander beabstandeten Radialstegen in Umfangsrichtung versetzt zueinander angeordnet sind. Ein derartiger Strömungsgleichrichter lässt sich zwar nur vergleichsweise aufwändig, insbesondere in Kunststoffspritzgussverfahren, herstellen, jedoch sind die Drehtongeräuschsminimierungseffekte besonders optimal.

Als besonders vorteilhaft hat es sich herausgestellt, wenn die Stegtiefe von mindestens zwei eine Gitteröffnung begrenzenden Stegen unterschiedlich ist. Diese Ausführungsform ist insbesondere dann interessant, wenn zwei radial benachbarte Flächenabschnitte von ringförmig angeordneten Gitteröffnungen vorgesehen sind, wobei die Mantelfläche in diesem Fall bevorzugt einen unstetigen Sprung in radialer Richtung macht, der bevorzugt verursacht bzw. realisiert ist, durch radial überstehende, radial sowie axial verlaufende Stege, deren Stegtiefe somit vergleichsweise groß ist. Auch ist es denkbar, dass die Stegtiefe eines Steges über seine Umfangs- oder alternativ Radialerstreckung variiert.

Ganz besonders bevorzugt für eine optimale Geräuschreduzierung in tieffrequenten Bereich ist es, wenn das Verhältnis aus einer sich im Wesentlichen in axialer Richtung erstreckenden Stegtiefe oder eine sich senkrecht zur Steglängserstreckung und zur Stegtiefenerstreckung erstreckenden Stegdicke größer 5 ist.
Für eine optimierte Geräuschreduzierung ist es vorteilhaft, wenn für ein Verhältnis aus einer mittleren radialen Weite W_{R} (mittlerer Abstand benachbarter Umfangsstege) und eine mittlere umfängliche Weite W_{U} (mittlerer Abstand benachbarter Radialstege) gilt: 1/3<W_{U} durch W_{R}<3.

Besonders zweckmäßig für eine optimierte Geräuschminimierung ist es, wenn für ein jeweiliges Verhältnis aus einer diagonalen Weite der Gitteröffnungen und einem Durchmesser der Austrittsöffnung gilt: 0,01<W_{D}/D_{A}<0,15.

Die diagonale Weite von in radialer Richtung nebeneinander angeordneten Gitteröffnungen und/oder von den in Umfangsrichtung nebeneinander angeordneten Gitteröffnungen kann variieren oder alternativ gleich sein. Allgemein wird im Rahmen vorliegender Anmeldung unter einer mittleren Weite das arithmetische Mittel aller entsprechenden (radialen oder umfänglichen) Weiten der jeweiligen Öffnung verstanden.

Die Erfindung führt auch auf eine Lüfteranordnung, bevorzugt eine Rohrlüfteranordnung, mit einem Lüfter, dem eine Strömungseingangsöffnung, insbesondere eines Strömungskanals, zum Ansaugen von Luft zugeordnet ist, saugseitig vor welcher, vorzugsweise lösbar, ein nach dem Konzept der Erfindung ausgebildeter Strömungsgleichrichter angeordnet ist. Der Strömungsgleichrichter kann dabei außen im Bereich eines Umfangsrandes der Strömungseingangsöffnung festgelegt und/oder zumindest abschnittsweise in die Strömungseingangsöffnung eingeschoben sein, wobei eine Befestigung auch innerhalb des Strömungskanals erfolgen kann, beispielsweise durch Verrasten. Bevorzugt fluchtet eine Längsmittelachse des Strömungsgleichrichters, welche bevorzugt zentral durch den geschlossenen Zentralabschnitt verläuft in axialer Richtung mit der Drehachse des Lüfters.

Besonders bevorzugt ist der nach dem Konzept der Erfindung ausgebildete Strömungsgleichrichter für Lüfteranordnungen ausgebildet, die einen Volumenstrom zwischen 0,5 und 50m³/h fördern.

Besonders zweckmäßig ist es, wenn wie erwähnt, die Lüfteranordnung so ausgebildet ist, dass die Zuströmung zumindest größtenteils axial gerichtet ist, wie dies beispielsweise bei Rohrlüfteranordnungen der Fall ist, bei welchen der Lüfter innerhalb eines Rohres angeordnet ist, welches den Strömungskanal bildet, dessen Eingangsöffnung der Strömungsgleichrichter zugeordnet ist.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1:: lediglich zu Erläuterungszwecken eine perspektivische Ansicht einer nicht erfindungsgemäßen Lüfteranordnung mit einem nach dem Konzept der Erfindung ausgebildeten Strömungsgleichrichter, zum Teil geschnitten,
- Fig. 2:: eine Detailansicht aus Fig. 1,
- Fig. 3:: lediglich zu Erläuterungszwecken eine als Rohrlüfteranordnung ausgebildete nicht erfindungsgemäße Lüfteranordnung mit einem nach dem Konzept der Erfindung ausgebildeten Strömungsgleichrichter,
- Fig. 4:: lediglich zu Erläuterungszwecken eine nicht erfindungsgemäße Variante eines Strömungsgleichrichters mit sternförmig verlaufenden Radialstegen sowie Umfangsstegen, wobei die Radialstege auf einen einteilig mit diesen ausgebildeten geschlossenen Zentralabschnitt zulaufen,
- Fig. 5:: lediglich zu Erläuterungszwecken eine alternative nicht erfindungsgemäße Variante mit im Vergleich zu Fig. 4 großflächigerem geschlossenen Zentralabschnitt, wobei bei dem Ausführungsbeispiel die mittleren Gitterweiten von nach unterschiedlichen Radialpositionen befindlichen Gitteröffnungen zumindest näherungsweise gleich sind,
- Fig. 6:: lediglich zu Erläuterungszwecken eine alternative nicht erfindungsgemäße Variante eines Strömungsgleichrichters mit in radialer Richtung gleichbleibender Teilung der Radialstege,
- Fig. 7:: eine erfindungsgemäße Ausführungsvariante eines Strömungsgleichrichters mit einer unstetigen Hüllmantelfläche der Gitterstruktur,
- Fig. 8:: lediglich zu Erläuterungszwecken eine nicht erfindungsgemäße weitere alternative Variante eines Strömungsgleichrichters, bei welcher der geschlossene Zentralabschnitt von dem Treffpunkt der Radialstege gebildet ist, und
- Fig. 9a und Fig.: 9b: lediglich zu Erläuterungszwecken eine nicht erfindungsgemäße Variante eines Strömungsgleichrichters mit im Vergleich zu den vorstehend beschriebenen Strömungsgleichrichtern nur geringfügig konvex gewölbten Gitterstrukturen.
In den Figuren sind gleiche Elemente und Elemente mit der gleichen Funktion mit den gleichen Bezugszeichen gekennzeichnet.

In Fig. 1 ist eine Lüfteranordnung 1 gezeigt, die einen als Axiallüfter ausgebildeten Lüfter (hier ein Außenläuferrotor) 2 umfasst, der eine Mehrzahl von in Umfangsrichtung nebeneinander angeordnete Schaufelräder 3 aufweist, die an einer Nabe 4 angeordnet sind. Der Lüfter 2, genauer die Schaufelräder 3 rotieren um eine Drehachse 5. Der Lüfter 2 ist innerhalb eines axialen Strömungskanals 6 angeordnet, der an seinem in der Zeichnungsebene oberen Ende eine Strömungseintrittsöffnung 7 begrenzt.
Der Strömungseintrittsöffnung 7 des Strömungskanals 6 ist ein Strömungsgleichrichter 8 zugeordnet, der in dem gezeigten Beispiel vor der Strömungseintrittsöffnung 7 an einem Montageblech 9 festgelegt ist. Der Strömungsgleichrichter 8 ist so angeordnet, dass seine axiale Längsmittelachse mit der Drehachse 5 axial fluchtet.
Der Strömungsgleichrichter 8 zeichnet sich aus durch einen geschlossenen Zentralabschnitt 10, hier beispielhaft aus Kunststoff, welcher in dem konkreten Ausführungsbeispiel als einteiliges Spritzgussteil ausgebildet ist mit der den geschlossenen Zentralabschnitt 10 radial außen umschließenden Gitterstruktur 11. Die Gitterstruktur 11 ist in dem konkreten Beispiel gebildet von einer Vielzahl sich kreuzender Stege, von nämlich sich von radial außen nach radial innen erstreckenden Radialstegen 12 und von diese in etwa im 90° Winkel (±10°) kreuzenden, konzentrisch zur Drehachse 5 angeordneten, kreisringförmigen Umfangsstegen 13.
Wie aus Fig. 1 zu entnehmen ist, begrenzt die saugseitige Außenfläche der Gitterstruktur eine (Hüll-)Mantelfläche eines geometrischen Körpers, im konkreten Beispiel eines Kugelabschnittstumpfes, d.h. einer Kugelscheibe.
Die Radialstege 12 erstrecken sich daher nicht nur in radialer, sondern auch in axialer Richtung, hier in Richtung der Saugrichtung, so dass der konvex gewölbte dreidimensionale Körper erhalten wird.
Die Radialstege 12 erstrecken sich von einem kreisringförmigen Randsteg 14, mit welchem der Strömungsgleichrichter 8 auf der Montageplatte 9 aufliegt nach radial innen bis zu dem nicht durchströmbaren, geschlossenen Zentralabschnitt 10.
Eine axiale Höhe H des Strömungsgleichrichters 8, gemessen entlang der Drehachse 5 bemisst sich von einem Mittelpunkt der saugseitigen Außenoberfläche des geschlossenen Zentralabschnittes 10 bis zu einem Mittelpunkt einer Austrittsöffnung 15 des Strömungsgleichrichters 8, die von einem kreisringförmigen Austrittsöffnungsrand 16 begrenzt wird, welcher wiederum in dem konkreten Beispiel von dem Randsteg 14 gebildet ist. Die Austrittsöffnung 15 weist einen Durchmesser D_{A}, der im Wesentlichen dem Durchmesser des Strömungskanals entspricht. Die Schaufelräder 3 enden in radialer Richtung kurz vor dem Innenumfang des Strömungskanals 6, so dass in Näherung auch der Außendurchmesser des Lüfterrades 1 dem Durchmesser D_{A} entspricht. Es gilt in dem konkreten Beispiel für die axiale Höhe H die Bedingung: $0,05 \leq H / {D}_{A} \leq 0,5.$

In dem gezeigten Beispiel ist ein geschlossener Zentralabschnitt 10 als ebene Platte ausgebildet, deren saugseitige Außenfläche im Wesentlichen in einer Radialebene liegt, d.h. parallel zur Austrittsöffnung 15 angeordnet ist.
In Fig. 2 ist ein Ausschnitt der Gitterstruktur 11 in einer vergrößerten Darstellung gezeigt. Zu erkennen ist die im Wesentlichen leicht trapezförmige Querschnittsfläche der von der Gitterstruktur 11 begrenzten Gitteröffnungen 17. Die Gitteröffnungen 17 werden konkret begrenzt von den sich in radialer Richtung und in dem konkreten Beispiel auch in axialer Richtung erstreckenden Radialstegen sowie den konzentrisch angeordneten Umfangsstegen 13, wobei sich Umfangsstege und Radialstege in einem Winkel α von etwa 90° ± 10° Abweichung treffen.

Die Gitterstege weisen eine sich im Wesentlichen in axialer Richtung erstreckende Stegtiefe Tₛ sowie eine Stegdicke Dₛ auf. Die Gitteröffnungen 17 besitzen eine diagonale Weise W_{D}, eine mittlere radiale Weite W_{R} (bezogen auf eine Gitteröffnung mittlerer Abstand zwischen zwei in radialer Richtung nebeneinander angeordneten Umfangsstegen) sowie eine mittlere umfängliche Weite W_{U} (bezogen auf eine Gitteröffnung mittlerer Abstand zwischen zwei in Umfangsrichtung nebeneinander angeordneten Radialstegen). Für die gezeigte Gitterstruktur gilt die Beziehung 1/3<W_{U}/W_{R}<3. Ferner gilt die Beziehung 0,01<W_{D}/D_{A}<0,15.

Wie sich aus Fig. 1 ergibt, ist bei dem konkreten Beispiel des Strömungsgleichrichters 8 sowohl eine gleiche Teilung der Radialstege in Umfangsrichtung als auch eine ungleiche Teilung der Umfangsstege in radialer Richtung realisiert. Hierdurch ergeben sich jeweils über einen Umfangssteg beabstandete ringförmige Reihen von Gitteröffnungen, wobei die Gitteröffnungen benachbarter Ringe eine voneinander unterschiedliche Querschnittsfläche aufweisen, da die Radialstege sternförmig angeordnet sind und sich so deren umfängliche Weite W_{U} von radial innen nach radial außen vergrößert. Die mittlere umfängliche Weite von in jeweils einem Ring angeordneten Gitteröffnungen ist in dem gezeigten Beispiel konstant.

In Fig. 3 ist eine als Rohrlüfteranordnung ausgebildete Lüfteranordnung 1 gezeigt, mit einem rohrförmigen Strömungskanal 6, in dem ein Lüfter 2 angeordnet ist. Der Strömungskanal 6 begrenzt eine Strömungseintrittsöffnung 7, welcher ein Strömungsgleichrichter 8 zugeordnet ist. Auch dieser Strömungsgleichrichter 8 weist einen geschlossenen Zentralabschnitt 10 auf, der von einer Gitterstruktur 11 umgeben ist, die eine Mantelfläche eines Kalottenstumpfes begrenzt.
In Fig. 4 ist der Strömungsgleichrichter 8 aus Fig. 3 in einer vergrößerten Darstellung gezeigt. Zu erkennen ist der geschlossene, wie bei dem Beispiel gemäß Fig. 1 axial von der Austrittsöffnung 15 beabstandete Zentralabschnitt 10, auf den Radialstege 12 sternförmig zulaufen. In dem konkreten Beispiel umfasst der Strömungsgleichrichter 8 zwei Arten von Radialstegen, nämlich die in einem inneren Ring angeordneten Radialstege, die vergleichsweise große Gitteröffnungen begrenzen, sowie radial weiter außen angeordnete, sich radial und axial erstreckende Radialstege, die gekreuzt werden von konzentrisch angeordneten Umfangsstegen 13. Zu erkennen ist, dass die Umfangsstege 13 konisch nach radial innen geneigt sind und so den Luftstrom in Richtung Drehachse leiten.

Das Beispiel eines Strömungsgleichrichters 8 gemäß Fig. 5 unterscheidet sich von den vorangehenden Beispielen dadurch, dass die mittlere umfängliche Gitterweite U bei sämtlichen Gitteröffnungen 11 zumindest näherungsweise gleich groß ist. Dies wird dadurch erreicht, dass die Radialstege nicht durchgehend in radialer Richtung verlaufen, sondern dass die in radialer Richtung nebeneinander angeordneten Radialstege in Umgangsrichtung zueinander versetzt angeordnet sind, so dass die sich ergebenden Ringreihen von Gitteröffnungen eine unterschiedliche Gitteröffnungsanzahl aufweisen. Der Zentralabschnitt 10 dient gleichzeitig als Anspritzstelle 18 für die einteilige Herstellung des Strömungsgleichrichters als Kunststoffspritzgussteil.

Das Beispiel eines Strömungsgleichrichters 8 gemäß Fig. 6 unterscheidet sich von dem Ausführungsbeispiel gemäß Fig. 10 dadurch, dass hier die Anzahl der Gitteröffnungen in den Gitteröffnungsringen gleich ist, da die Radialstege 12 radial durchgehend sternförmig auf den geschlossenen Zentralbereich 10 zu verlaufen. Hierdurch variieren die umfänglichen Gitterweiten W_{U} von in radialer Richtung benachbarten Gitteröffnungen.

Bei der erfindungsgemäßen Ausführung gemäß Fig. 7 variiert die Radialstegtiefenerstreckung. Insbesondere ist zu erkennen, dass von der Gitterstruktur 11 zwei in radialer Richtung nebeneinander angeordnete unstetig miteinander verbundene Hüllmantelflächen von geometrischen Körpern begrenzt sind. Die Unstetigkeit kommt dadurch zustande, dass die Radialstege im Übergangsbereich in radialer Richtung erhöht sind bzw. radial vorstehen, d.h. einen Überhang bilden.

Bei dem Beispiel eines Strömungsgleichrichters gemäß Fig. 8 ist der geschlossene Zentralabschnitt 10 gebildet von einem Treffpunkt 19 der Radialstege 12, die in dem konkreten Beispiel, lediglich beispielhaft durchgehen bis zu dem Randsteg 14.

Bei dem Beispiel gemäß den Fig. 9a und 9b ist die Gitterstruktur 11 nur leicht konvex gewölbt, jedoch ist, wie zu erkennen ist, eine dreidimensionale geometrische Form realisiert. Der Strömungsgleichrichter 8 ist ein Rohr einer Rohrlüfteranordnung ansetzbar und zwar mit einem endseitigen Zylinderabschnitt 20, welcher gleichzeitig axial beabstandet von der Gitterstruktur 11 den Austrittsöffnungsrand 16 bildet, der die Austrittsöffnung 15 begrenzt, von der der geschlossenen Zentralabschnitt 10 axial beabstandet ist.

Sämtliche zuvor beschriebenen Beispiele sowie die erfindungsgemäße Ausführung können ebenfalls mit einem Zylinderabschnitt 20 versehen werden, insbesondere um diesen dann in einen Strömungskanal einzuschieben, um diesen dann ggf. dort, wie bei dem Beispiel gemäß den Fig. 9a und 9b über Rastmittel 21 lösbar zu fixieren.

Alternativ kann der gezeigte Strömungsgleichrichter dazu genutzt werden, einen Lüfter vollständig aufzunehmen, insbesondere um diesen bei filigraner Ausbildung vor Beschädigung zu schützen.

### Bezugszeichenliste

- 1: Lüfteranordnung
- 2: Lüfter
- 3: Schaufelräder
- 4: Nabe
- 5: Drehachse
- 6: Strömungskanal
- 7: Strömungseintrittsöffnung
- 8: Strömungsgleichrichter
- 9: Montageplatte
- 10: geschlossener Zentralabschnitt
- 11: Gitterstruktur
- 12: Radialstege
- 13: Umfangsstege
- 14: Randsteg
- 15: Austrittsöffnung
- 16: Austrittsöffnungsrand
- 17: Gitteröffnung
- 18: Anspritzstelle
- 19: Treffpunkt
- 20: Zylinderabschnitt
- 21: Rastmittel

- T_{S}: Stegtiefe
- D_{S}: Stegdicke
- W_{D}: diagonale Weite
- W_{R}: radiale Weite
- W_{U}: umfängliche Weite
- α: Winkel

## Patentansprüche

1. Strömungsgleichrichter für eine Strömungseintrittsöffnung (7) einer Lüfteranordnung (1), umfassend eine Gitterstruktur (11) aus sich kreuzenden Gitterstegen, die eine Vielzahl Gitteröffnungen (17) zum Ansaugen von Luft begrenzen, wobei für den Luftaustritt aus dem Strömungsgleichrichter (8) eine von einem Austrittsöffnungsrand (16) begrenzte, bevorzugt kreisförmige, Austrittsöffnung (15) vorgesehen ist, wobei die von der Gitterstruktur (11) begrenzten Gitteröffnungen (17) in Umfangsrichtung um sowie radial außerhalb eines geschlossenen Zentralabschnitts (10) angeordnet sind, der axial von der Austrittsöffnung (15) beabstandet ist, und wobei die saugseitige Außenseite der Gitterstruktur (11) eine Hüllmantelfläche eines dreidimensionalen geometrischen Körpers, insbesondere eines in Richtung Saugseite konvex gewölbten oder nach innen konkav gewölbten Körpers, eines Kugelabschnittstumpfes, eines Kegelstumpfes oder eines Pyramidenstumpfes begrenzt,
**dadurch gekennzeichnet,**
**dass** die Hüllmantelfläche mindestens zwei radial benachbarte Ringabschnitte aufweist, die mathematisch unstetig ineinander übergehen.

2. Strömungsgleichrichter nach Anspruch 1,
**dadurch gekennzeichnet,**
**dass** das der geschlossene Zentralabschnitt (10) einstückig ausgebildet ist mit den Gitterstegen der Gitterstruktur (11), oder dass der Zentralabschnitt von einem von den Gitterstegen der Gitterstruktur separaten Abdeckteil gebildet ist, welches eine zentrische Öffnung oder einen zentrischen Gitterstrukturabschnitt überdeckt.

3. Strömungsgleichrichter nach einem der Ansprüche 1 oder 2
**dadurch gekennzeichnet,**
**dass** der geschlossene Zentralabschnitt (10) von einem Treffpunkt mehrerer, bevorzugt sternförmig in dem Treffpunkt zusammenlaufender, Gitterstege gebildet ist, oder dass die Gitterstege am Außenumfang des geschlossenen Zentralabschnittes mit Radialabstand zu dessem radialem Mittelpunkt anstoßen, insbesondere enden.

4. Strömungsgleichrichter nach einem der vorhergehenden Ansprüche,
**dadurch gekennzeichnet,**
**dass** eine saugseitige Oberfläche des geschlossenen Zentralabschnittes (10) eine Radialebene begrenzt, oder die saugseitige Oberfläche des geschlossenen Zentralabschnittes (10) eine Mantelfläche eines dreidimensionalen geometrischen Körpers, bevorzugt eines in Richtung Saugseite konvex gewölbten Körpers, eines nach innen konkav gewölbten Körpers, eines Kugelabschnitts, eines Kugelabschnittstumpfes, eines Kegels, eines Kegelstumpfes, einer Pyramide oder eines Pyramidenstumpfes bildet.

5. Strömungsgleichrichter nach einem der vorhergehenden Ansprüche,
**dadurch gekennzeichnet,**
**dass** sich eine, vorzugsweise ausgehend von der Saugseite des geschlossenen Zentralabschnittes (10) gemessene, axiale Höhe H des Strömungsgleichrichters (8) aus dem Verhältnis 0,05≤H/D_{A}≤0,5 berechnet, wobei D_{A} der Durchmesser der axial von dem geschlossenen Zentralabschnitt beabstandeten Austrittsöffnung (15) des Strömungsgleichrichters (8) ist.

6. Strömungsgleichrichter nach einem der vorhergehenden Ansprüche
**dadurch gekennzeichnet,**
**dass** die die Gitterstruktur (11) bildenden Gitterstege sich in radialer, und vorzugsweise gleichzeitig in axialer, Richtung erstreckende Radialstege (12) sowie sich in Umfangsrichtung um den geschlossenen Zentralabschnitt (10) herum erstreckende, vorzugsweise die Radialstege (12) in einem Winkel (α) von 90° ±10° Abweichung schneidende, Umfangsstege (13) umfassen oder von diesen gebildet sind.

7. Strömungsgleichrichter nach Anspruch 6,
**dadurch gekennzeichnet,**
**dass** die Radialstege (12) radial außen auf einen umlaufenden, vorzugsweise kreisringförmigen, Randsteg (14) oder Rohrabschnitt treffen.

8. Strömungsgleichrichter nach einem der Ansprüche 6 oder 7,
**dadurch gekennzeichnet,**
**dass** die Umfangsstege (13) konisch konturiert und vorzugsweise hinsichtlich ihrer Tiefenerstreckung parallel orientiert sind.

9. Strömungsleichtrichter nach einem der Ansprüche 6 bis 8,
**dadurch gekennzeichnet,**
**dass** die Tiefen (T_{S}) von die eine Gitteröffnung (17) begrenzenden Gitterstegen unterschiedlich sind und/oder dass die Radialstege (12) eine von den Umfangsstegen (13) unterschiedliche Tiefe (T_{S}) aufweisen, wobei bevorzugt die Tiefe der Radialstege (12) größer ist als die Tiefe der Umfangsstege (13).

10. Strömungsgleichrichter nach einem der vorhergehenden Ansprüche,
**dadurch gekennzeichnet,**
**dass** die Gitterstege der Gitterstruktur (11) eine Stegtiefe (T_{S}) besitzen und eine Stegdicke (D_{S}), wobei gilt T_{S}/D_{S}>5.

11. Strömungsgleichrichter nach einem der vorhergehenden Ansprüche,
**dadurch gekennzeichnet,**
**dass** die Gitteröffnungen (17) eine mittlere radiale Weite (W_{R}) und eine mittlere umfängliche Gitterweite (W_{U}) besitzen, wobei gilt 1/3<W_{U}/W_{R}<3.

12. Strömungsgleichrichter nach einem der vorhergehenden Ansprüche,
**dadurch gekennzeichnet,**
**dass** die Gitteröffnungen (17) eine diagonale Weite (W_{D}) besitzen, wobei gilt 0,01<W_{D}/D_{A}<0,15 und wobei (D_{A}) der Durchmesser der Austrittsöffnung (15) ist.

13. Strömungsgleichrichter nach Anspruch 12,
**dadurch gekennzeichnet,**
**dass** die diagonale Weite (W_{D}) von in radialer Richtung benachbarten Gitteröffnungen (17) und/oder von in Umfangsrichtung benachbarten Gitteröffnungen(17) variiert oder gleich ist.

14. Strömungsgleichrichter nach einem der vorhergehenden Ansprüche,
**dadurch gekennzeichnet,**
**dass** die Gitterstruktur (11) und der geschlossene Zentralabschnitt als ein gemeinsames Kunststoffspritzgussteil ausgebildet sind, bevorzugt mit einer am Zentralabschnitt vorgesehenen Anspritzstelle (18).

15. Lüfteranordnung, bevorzugt Rohrlüfteranordnung, mit einem Lüfter (2), dem eine Strömungseintrittsöffnung zum Ansaugen von Luft zugeordnet ist, der ein Strömungsgleichrichter (8) nach einem der vorhergehenden Ansprüche zugeordnet ist, der bevorzugt, insbesondere lösbar, vor der Strömungstrittsöffnung angeordnet ist.

## Claims

1. Flow rectifier for a flow inlet opening (7) in a fan assembly (1), comprising a lattice structure (11) made of intersecting lattice webs which delimit a plurality of lattice openings (17) for the intake of air, a preferably circular outlet opening (15) being provided for the outflow of air from the flow rectifier (8), which outlet opening is delimited by an outlet opening edge (16), the lattice openings (17) delimited by the lattice structure (11) being arranged in the circumferential direction around or radially outside of a closed central portion (10) which is axially spaced from the outlet opening (15), and the intake-side outer face of the lattice structure (11) delimiting an enveloping lateral surface of a three-dimensional geometric body, in particular of a body which is convexly curved towards the intake side or concavely curved inwards, of a truncated spherical segment, of a truncated spherical segment, of a truncated cone or of a truncated pyramid,
**characterised in that**
the enveloping lateral surface has at least two radially adjacent ring portions, which transition into one another in a mathematically discontinuous manner.

2. Flow rectifier according to claim 1,
**characterised in that**
the closed central portion (10) is integral with the lattice webs of the lattice structure (11), or **in that** the central portion is formed by a covering part which is separate from the lattice webs of the lattice structure and covers a central opening or a central portion of the lattice structure.

3. Flow rectifier according to either claim 1 or claim 2,
**characterised in that**
the closed central portion (10) is formed by a meeting point of a plurality of lattice webs which preferably converge in the meeting point in a star shape, or **in that** the lattice webs abut against, in particular end at, the outer circumference of the closed central portion at a radial distance from the radial mid-point of said closed central portion.

4. Flow rectifier according to any of the preceding claims,
**characterised in that**
an intake-side surface of the closed central portion (10) delimits a radial plane, or the intake-side surface of the closed central portion (10) forms a lateral surface of a three-dimensional geometric body, preferably of a body which is convexly curved towards the intake side, of a body which is concavely curved inwards, of a spherical segment, of a truncated spherical segment, of a cone, of a truncated cone, of a pyramid or of a truncated pyramid.

5. Flow rectifier according to any of the preceding claims,
**characterised in that**
an axial height H of the flow rectifier (8), which height is preferably measured starting from the intake side of the closed central portion (10), is calculated from the ratio 0.05≤H/D_{A}≤0.5, D_{A} being the diameter of the outlet opening (15) of the flow rectifier (8), which outlet opening is axially spaced from the closed central portion.

6. Flow rectifier according to any of the preceding claims,
**characterised in that**
the lattice webs which form the lattice structure (11) comprise or are formed by radial webs (12), which extend in a radial direction and preferably simultaneously extend in an axial direction, and circumferential webs (13), which extend in a circumferential direction about the closed central portion (10) and preferably intersect the radial webs (12) at an angle (α) of 90° ±10° deviation.

7. Flow rectifier according to claim 6,
**characterised in that**
the radial webs (12) extend radially outwards to meet a circumferential, preferably annular, edge web (14) or tube portion.

8. Flow rectifier according to either claim 6 or claim 7,
**characterised in that**
the circumferential webs (13) are conically contoured and preferably oriented in parallel in relation to their extension in depth.

9. Flow rectifier according to any of claims 6 to 8,
**characterised in that**
the depths (T_{S}) of the lattice webs which delimit a lattice opening (17) are different and/or **in that** the radial webs (12) have a depth (T_{S}) which differs from that of the circumferential webs (13), the depth of the radial webs (12) preferably being greater than the depth of the circumferential webs (13).

10. Flow rectifier according to any of the preceding claims,
**characterised in that**
the lattice webs of the lattice structure (11) have a web depth (T_{S}) and a web thickness (D_{S}), where T_{S}/D_{S}>5.

11. Flow rectifier according to any of the preceding claims,
**characterised in that**
the lattice openings (17) have an average radial width (W_{R}) and an average circumferential lattice width (W_{U}), where 1/3<W_{U}/W_{R}<3.

12. Flow rectifier according to any of the preceding claims,
**characterised in that**
the lattice openings (17) have a diagonal width (W_{D}), where 0.01<W_{D}/D_{A}<0.15 and (D_{A}) is the diameter of the outlet opening (15).

13. Flow rectifier according to claim 12,
**characterised in that**
the diagonal width (W_{D}) of lattice openings (17) that are adjacent in the radial direction and/or lattice openings (17) that are adjacent in the circumferential direction varies or is the same.

14. Flow rectifier according to any of the preceding claims,
**characterised in that**
the lattice structure (11) and the closed central portion are designed as a common plastics injection-moulded part, preferably having an injection point (18) provided on the central portion.

15. Fan assembly, preferably a tube fan assembly, comprising a fan (2) with which a flow inlet opening for the intake of air is associated, to which flow inlet opening a flow rectifier (8) according to any of the preceding claims is associated, which flow rectifier is preferably arranged, in particular in a detachable manner, in front of the flow inlet opening.

## Revendications

1. Redresseur d'écoulement destiné à un orifice (7) d'entrée d'un flux dans un dispositif de ventilation (1), comportant une structure entrelacée ou grillagée (11) composée de membrures s'entrecroisant et délimitant une multiplicité d'ouvertures (17) d'un treillis, en vue de l'aspiration d'air, un orifice de sortie (15) préférentiellement circulaire, délimité par une bordure (16), étant prévu pour la sortie d'air hors dudit redresseur d'écoulement (8), sachant que les ouvertures (17) du treillis, délimitées par ladite structure entrelacée ou grillagée (11), sont disposées dans la direction périphérique, ainsi que radialement à l'extérieur d'une région centrale fermée (10) axialement distante dudit orifice de sortie (15), et sachant que la face extérieure de ladite structure entrelacée (11), située côté aspiration, délimite une surface enveloppante d'un corps géométrique tridimensionnel, en particulier d'un corps à bombement convexe en direction du côté aspiration, ou à bombement concave vers l'intérieur, d'un tronc de segment sphérique, d'un tronc de cône ou d'une pyramide tronquée,
**caractérisé par le fait**
**que** la surface enveloppante présente au moins deux régions annulaires radialement voisines, qui fusionnent l'une dans l'autre avec tracé mathématiquement discontinu.

2. Redresseur d'écoulement selon la revendication 1,
**caractérisé par le fait**
**que** la région centrale fermée (10) est réalisée d'un seul tenant avec les membrures entrecroisées de la structure entrelacée (11) ; ou par le fait que ladite région centrale est constituée d'une partie de recouvrement distincte desdites membrures entrecroisées de la structure entrelacée, qui coiffe un orifice central ou une zone située au centre de ladite structure entrelacée.

3. Redresseur d'écoulement selon l'une des revendications 1 ou 2,
**caractérisé par le fait**
**que** la région centrale fermée (10) est constituée d'un point de rencontre de plusieurs membrures entrecroisées convergeant, de préférence, en forme d'étoile audit point de rencontre ; ou par le fait que lesdites membrures entrecroisées se rejoignent, et s'achèvent en particulier, sur le pourtour extérieur de ladite région centrale fermée, radialement à distance du point central radial de cette dernière.

4. Redresseur d'écoulement selon l'une des revendications précédentes,
**caractérisé par le fait**
**qu'**une surface de la région centrale fermée (10), située côté aspiration, délimite un plan radial, ou bien ladite surface de ladite région centrale fermée (10), située côté aspiration, forme une surface enveloppante d'un corps géométrique tridimensionnel, de préférence d'un corps à bombement convexe en direction du côté aspiration, d'un corps à bombement concave vers l'intérieur, d'un tronc de segment sphérique, d'un cône, d'un tronc de cône, d'une pyramide ou d'une pyramide tronquée.

5. Redresseur d'écoulement selon l'une des revendications précédentes,
**caractérisé par le fait**
**qu'**une hauteur axiale H dudit redresseur d'écoulement (8), mesurée de préférence à partir du côté aspiration de la région centrale fermée (10), se calcule d'après la relation 0,05 ≤ H/D_{A} ≤ 0,5, dans laquelle D_{A} est le diamètre de l'orifice de sortie (15) dudit redresseur d'écoulement (8), situé axialement à distance de ladite région centrale fermée.

6. Redresseur d'écoulement selon l'une des revendications précédentes,
**caractérisé par le fait**
**que** les membrures entrecroisées, formant la structure entrelacée (11), incluent des membrures radiales (12) s'étendant dans le sens radial et, de préférence, simultanément dans le sens axial, ainsi que des membrures périphériques (13) qui s'étendent dans la direction périphérique, tout autour de la région centrale fermée (10), et coupent de préférence lesdites membrures radiales (12) en décrivant un angle (α) de 90° ± un écart de 10° ; ou bien sont constituées des membrures précitées.

7. Redresseur d'écoulement selon la revendication 6,
**caractérisé par le fait**
**que** les membrures radiales (12) se rencontrent extérieurement, dans le sens radial, sur une membrure marginale périphérique (14) préférentiellement circulaire, ou sur un tronçon tubulaire.

8. Redresseur d'écoulement selon l'une des revendications 6 ou 7,
**caractérisé par le fait**
**que** les membrures périphériques (13) offrent un profilage tronconique et sont, de préférence, orientées parallèlement suivant leur étendue en profondeur.

9. Redresseur d'écoulement selon l'une des revendications 6 à 8,
**caractérisé par le fait**
**que** les profondeurs (T_{S}) de membrures entrecroisées, délimitant l'une des ouvertures (17) du treillis, présentent des valeurs différentes ; et/ou par le fait que les membrures radiales (12) présentent une profondeur (T_{S}) différant de celle des membrures périphériques (13), la profondeur desdites membrures radiales (12) étant, de préférence, supérieure à la profondeur desdites membrures périphériques (13).

10. Redresseur d'écoulement selon l'une des revendications précédentes,
**caractérisé par le fait**
**que** les membrures entrecroisées de la structure entrelacée (11) présentent une profondeur (T_{S}) et une épaisseur (D_{S}) obéissant à la relation T_{S}/D_{S} > 5.

11. Redresseur d'écoulement selon l'une des revendications précédentes,
**caractérisé par le fait**
**que** les ouvertures (17) du treillis présentent une largeur radiale moyenne (W_{R}) et une largeur de maillage périphérique moyenne (W_{U}) obéissant à la relation 1/3 < W_{U}/W_{R} < 3.

12. Redresseur d'écoulement selon l'une des revendications précédentes,
**caractérisé par le fait**
**que** les ouvertures (17) du treillis présentent une largeur diagonale (W_{D}) obéissant à la relation 0,01 < W_{D}/D_{A} < 0,15, dans laquelle (D_{A}) est le diamètre de l'orifice de sortie (15).

13. Redresseur d'écoulement selon la revendication 12,
**caractérisé par le fait**
**que** la largeur diagonale (W_{D}) d'ouvertures (17) du treillis voisines dans le sens radial, et/ou d'ouvertures (17) dudit treillis voisines dans la direction périphérique, varie ou est identique.

14. Redresseur d'écoulement selon l'une des revendications précédentes,
**caractérisé par le fait**
**que** la structure entrelacée (11) et la région centrale fermée sont réalisées sous la forme d'une pièce commune en matière plastique moulée par injection et comportant, de préférence, une zone d'injection (18) prévue au niveau de ladite région centrale.

15. Dispositif de ventilation, de préférence dispositif de ventilation de tubulures équipé d'un ventilateur (2) auquel est associé, en vue de l'aspiration d'air, un orifice d'entrée d'un flux auquel est associé un redresseur d'écoulement (8) conforme à l'une des revendications précédentes et placé, de préférence, devant ledit orifice d'entrée du flux, en particulier de manière amovible ou détachable.
